# EUROPÄISCHE PATENTSCHRIFT

(11) **EP 2 710 312 B1**
(45) Veröffentlichungstag und Bekanntmachung des Hinweises auf die Patenterteilung: **19.05.2021**
(21) Anmeldenummer: 12714021.8
(22) Anmeldetag: 17.04.2012
(51) Int. Cl.: F25B 1/00, F25B 31/02

(54) **VERFAHREN ZUM REPARIEREN BZW. ÜBERPRÜFEN EINER IN EINEM DRUCKDICHT GESCHLOSSENEN BEHÄLTER UNTERGEBRACHTEN KÄLTETECHNISCHEN ANLAGE**
METHOD FOR REPAIRING AND/OR CHECKING A REFRIGERATING INSTALLATION ACCOMMODATED IN A TANK WHICH IS CLOSED IN A PRESSURE-TIGHT MANNER
PROCÉDÉ DE RÉPARATION OU DE VÉRIFICATION D'UNE INSTALLATION FRIGORIFIQUE, LOGÉE DANS UN CONTENANT FERMÉ DE MANIÈRE ÉTANCHE À LA PRESSION

(30) Priorität: 20.05.2011 CH 868112011
(43) Veröffentlichungstag der Anmeldung: 26.03.2014
(73) Patentinhaber: Meister, Remo, 3658 Merligen/Sigriswil (CH)
(72) Erfinder: Meister, Remo, 3658 Merligen/Sigriswil (CH)
(74) Vertreter: Rentsch Partner AG
(86) Internationale Anmeldenummer: PCT/EP2012/057001
(87) Internationale Veröffentlichungsnummer: WO 2012/159826

(56) Entgegenhaltungen:
- EP-A1- 1 788 250
- WO-A1-2010/078637
- CN-A- 101 307 761
- FR-A- 1 249 102
- FR-A- 1 353 345
- US-A- 1 145 226
- US-A- 1 719 807
- US-A- 1 907 603
- US-A- 2 007 730
- US-A- 2 199 414
- US-A- 2 361 855
- US-A- 4 553 903
- US-A1- 2009 175 741

## Beschreibung

### TECHNISCHES GEBIET

Die vorliegende Erfindung bezieht sich auf das Gebiet Anlagentechnik. Sie betrifft ein Verfahren zum Reparieren bzw. Überprüfen einer in einem druckdicht geschlossenen Behälter untergebrachten kältetechnischen Anlage.

### STAND DERTECHNIK

Es ist seit längerem bekannt (siehe z.B. die WO 2004/020918 A1 oder die WO 2009/094788 A1), Kälteanlagen grösserer Leistung modular aufzubauen, um flexibel und effizient auf unterschiedliche Anforderungen beim Kälteverbrauch reagieren zu können. Die Kälteanlagen sollen dabei aus einzelnen, in der Regel gleichartigen Kältemodulen zusammengestellt werden, die jeweils mit einem Schutzmantel in der Art und Weise umhüllt werden, dass ein Schutz zwischen dem Kältekreislauf des einzelnen Moduls und der Umwelt entsteht. Dieser Schutz fängt allfällig aus dem Kältekreislauf austretendes Kältemittel auf und verhindert den schädlichen Kontakt zwischen Kältemittel und Umwelt.

Ein stark vereinfachtes Schema einer solchen modularen Kälteanlage ist in Fig. 7 wiedergegeben. Die dortige Kälteanlage 40 setzt sich zusammen aus einer Mehrzahl von parallel arbeitenden Kältemodulen KM1...KMn. die jeweils einen lokalen Kältekreislauf mit einem Verdichter 38 und einem Wärmetauscher 16 aufweisen. Vom Wärmetauscher 16 jedes Kältemoduls KM1...KMn sind Verbindungsleitungen zu Sammelleitungen SL1, SL2 geführt, die beispielsweise die einzelnen Module mit einem Kälteverbraucher verbinden.

Die einzelnen Kältemodule KM1...KMn sollen nun jeweils in einem druckdicht abgeschlossenen Behälter 10 untergebracht werden, der einen von der Aussenwelt abweichenden Innendruck (z.B. ein Vakuum) aufweist. Ein solcher druckdicht abgeschlossener Behälter pro Kältemodul hat folgende Wirkungen:
- Er schafft die Sicherheit, dass bei Leckagen kein Kältemittel an die Umwelt gelangen kann. Bei einer Leckage soll das Kältemittel zurück gewonnen werden können (ev. Entsorgen oder Wiederverwerten).
- Ist das Kältemittel insbesondere giftig, ist ohne weitere Massnahme eine Gefährdung von Mensch und Tier, etc. ausgeschlossen.
- Ist das Kältemittel insbesondere brennbar oder explosiv, ist ohne weitere Massnahme eine Gefährdung von Mensch und Tier, etc. ausgeschlossen.
- Dasselbe gilt für alle anderen Arten von Gefährdung der Umwelt, insbesondere von Mensch und Tier (z.B. Druck, Treibhauseffekt, etc.).
- Herrscht in der Hülle ein Vakuum, ergeben sich weitere Vorteile:
   ∘ Austretendes Kältemittel ist unter Umständen wiederverwendbar.
   ∘ Es kann auf eine zusätzliche thermische Isolierung verzichtet werden.
   ∘ Beim Austreten von Kältemittel kann mittels Drucksensor die Anlage sofort abgestellt und ein Alarm ausgegeben werden.
   ∘ Bei einem Defekt der Hülle bzw. des Behälters entsteht ebenfalls ein Druckanstieg (oder im Falle eines vorherigen Überdrucks ein Druckabfall), welcher mittels Drucksensor die Anlage sofort abstellen und einen Alarm ausgegeben kann.
- Die Hülle bzw. der Behälter kann Vibrationen und Lärm aufnehmen und dämpfen.
- Die Hülle bzw. der Behälter stellt einen Schutz gegen mechanische Beschädigung dar.
- Der Innenraum der Hülle bzw. des Behälters kann gekühlt werden (wenn die Wärmeabgabe der Verdichter zum Problem wird, kann mittels Rohrschlangen oder ähnlichem z.B. der kalten Mediumrück- oder Vorlauftemperatur oder entsprechenden Massnahmen der Innenraum auf eine gewünschte Temperatur gehalten werden).

Es ist aber auch denkbar, dass die Hülle bzw. der Behälter mit einem Schutzgas gefüllt ist (selbe Alarmierungsart wie oben).

Die Hülle bzw. der Behälter kann verschiedene Bauformen haben (rund, eckig, zylindrisch, etc.) und aus verschiedenen Materialen bestehen (Edelstahl, Stahl, Karbon, Kunststoff, etc.), welche die erwähnten Eigenschaften erfüllen.

Der Behälter mit dem Modul kann dabei in stehender oder liegender Ausführung gebaut werden.

Zu den bekannten Vorteilen der Modultechnik kommt durch den Behälter hinzu, dass es keine oder weniger Auflagen bzgl. des Aufstellungsorts geben kann (Innen, Aussen, Publikumsverkehr, Wand, Boden Decke, etc.).

Es sind keine besonderen baulichen Sicherheitsmassnahmen erforderlich.

Es können keine (auch nicht unbeabsichtigte) Fehlmanipulationen vorkommen, da der gesamte Kältekreislauf hermetisch bzw. halbhermetisch abgeschlossen ist.

Bei einer Havarie können die Module getauscht und in geschützter Werkstätte mit entsprechendem Fachpersonal in entsprechender Umgebung repariert werden.

Problematisch ist dabei die dauerhafte Dichtigkeit der Behälter mit den darin befindlichen Modulen. Wenn der Behälter mit zu öffnenden und wieder verschliessbaren Öffnungen versehen ist, die bei einer Reparatur bzw. Überprüfung aufgemacht werden können, werden zum Abdichten der Öffnungen Dichtungen benötigt. Um jedoch beispielsweise ein Vakuum lange Zeit (>10 Jahre) im Behälter zu halten, reichen herkömmliche Gummi- oder Kunststoffdichtungen (0-Ringe etc.) wegen der damit verbundenen Diffusionsprobleme nicht aus. Der Einsatz von Metalldichtungen ist andererseits meist teuer.

Die nachfolgend erläuterte Erfindung geht daher davon aus, dass die Module in dauerhaft gas- bzw. druckdicht verschlossenen Behältern untergebracht sind.

Das Ziel ist, einen solchen Sicherheitsbehälter, der für Vakuum und Druck (oder nur Druck) gasdicht sein soll, günstig zu bauen und im Fall einer Reparatur diese auch günstig durchführen zu können.

Weiterer Stand der Technik ist zu finden in EP1788250 A1 und CN101307761 A.

### DARSTELLUNG DER ERFINDUNG

Es ist daher eine Aufgabe der Erfindung, ein Verfahren zum Reparieren bzw. Überprüfen einer in einem dauerhaft druckdicht geschlossenen Behälter untergebrachten kältetechnischen Anlage, anzugeben, welches einfach und sicher durchzuführen ist und auch nach der Reparatur bzw. Überprüfung eine dauerhafte Dichtigkeit garantiert.

Diese und andere Aufgaben werden durch die Merkmale des Anspruchsl gelöst.

Beim erfindungsgemässen Verfahren zum Reparieren bzw. Überprüfen einer in einem dauerhaft druckdicht geschlossenen Behälter untergebrachten kältetechnischen Anlage, wird der Behälter an wenigstens einer vorgegebenen Trennstelle aufgeschnitten, die im Behälter befindliche Anlage wird repariert bzw. überprüft, und anschliessend wird der Behälter an der Trennstelle wieder durch eine stoffschlüssige Verbindung verschlossen.

Das erfindungsgemässe Verfahren ist dadurch gekennzeichnet, dass von der im Behälter befindlichen Anlage wenigstens ein Rohr durch die Behälterwand nach aussen geführt ist, dass der Behälter zur Durchführung des wenigstens einen Rohrs einen von der Behälterwand nach aussen abstehenden Rohrstutzen aufweist, durch welchen das wenigstens eine Rohr nach aussen geführt und auf der Rohraussenseite mit dem äusseren Ende des Rohrstutzens druckdicht verbunden ist, dass zur Reparatur bzw. Überprüfung der Anlage der Rohrstutzen mit dem darin befindlichen Rohr an einer ersten vorgegebenen Trennstelle durchschnitten wird, und dass nach der Reparatur bzw. Überprüfung der Rohrstutzen durch eine stoffschlüssige Verbindung mit dem durchgeführten Rohr wieder druckdicht verschlossen wird.Eine Ausgestaltung des Verfahrens nach der Erfindung ist dadurch gekennzeichnet, dass der Behälter durch das Aufschneiden in wenigstens zwei separaten Behälterteile aufgetrennt wird, und dass die wenigstens zwei separaten Behälterteile nach der Reparatur der Anlage wieder miteinander stoffschlüssig verbunden werden.

Vorzugsweise werden die wenigstens zwei separate Behälterteile miteinander verschweisst.

Insbesondere ist das wenigstens eine Rohr auf der Rohraussenseite mit dem äusseren Ende des Rohrstutzens durch eine Schweissung druckdicht verbunden, wobei nach der Reparatur bzw. Überprüfung der Rohrstutzen durch eine Schweissung mit dem durchgeführten Rohr wieder druckdicht verschlossen wird.

Eine andere Ausgestaltung der Erfindung zeichnet sich dadurch aus, dass das wenigstens eine Rohr an einer ausserhalb der ersten Trennstelle liegenden zweiten Trennstelle unter Ausbildung einer Lücke im Rohr durchschnitten wird, dass nach der Reparatur bzw. Überprüfung zunächst das aus dem Behälter kommende, abgeschnittene Rohr zur Schliessung der Lücke durch den Rohrstutzen soweit nach aussen geschoben wird, dass es an der zweiten Trennstelle an den aussen liegenden Teil des Rohres anschliesst, dass dann die beiden Enden des Rohres miteinander verbunden werden, und dass der Rohrstutzen durch eine stoffschlüssige Verbindung mit dem durchgeführten Rohr wieder druckdicht verschlossen wird.

Vorzugsweise werden die beiden Enden des Rohres durch eine Schweissung miteinanderverbunden.

Gemäss einer anderen Ausgestaltung ist das wenigstens eine Rohr mit einem im Behälter angeordneten Anlagenteil verbunden, und wird das Rohr zusammen mit dem Anlagenteil verschoben.

Eine weitere Ausgestaltung des Verfahrens nach der Erfindung ist dadurch gekennzeichnet, dass das wenigstens eine Rohr an einer ausserhalb der ersten Trennstelle liegenden zweiten Trennstelle und an einer innerhalb des Behälters liegenden dritten Trennstelle unter Ausbildung einer Lücke im Rohr durchschnitten wird, dass nach der Reparatur bzw. Überprüfung in die Lücke zur Schliessung der Lücke ein entsprechendes Rohrstück eingesetzt und an der zweiten und dritten Trennstelle mit den Enden des Rohres verbunden wird, und dass der Rohrstutzen durch eine stoffschlüssige Verbindung mit dem eingesetzten Rohrstück wieder druckdicht verschlossen wird.

Vorzugsweise wird das Rohrstück mit den Enden des Rohres jeweils durch eine Schweissung verbunden.

Eine wieder andere Ausgestaltung des erfindungsgemässen Verfahrens ist dadurch gekennzeichnet, dass am Behälter ein nach aussen gehender Flanschanschluss angeordnet ist, der einen Flansch aufweist, welcher durch einen aufgesetzten Deckel verschlossen ist, dass der Flanschanschluss von einer am Flanschanschluss befestigten Haube umgeben ist, welche den Flanschanschluss nach aussen druckdicht abschliesst, dass zur Reparatur bzw. Überprüfung der im Behälter befindliche Anlage die Haube an einer Trennstelle aufgeschnitten wird, und dass nach Beendigung der Reparatur bzw. Überprüfung die Haube wieder druckdicht am Flanschanschluss befestigt wird.

Eine weitere Ausgestaltung ist dadurch gekennzeichnet, dass der Flansch von der Behälterwand beabstandet ist, dass am Flansch ein sich zum Behälter hin erstreckender Stutzen angebracht ist, dass die über den Flanschanschluss und den Stutzen gestülpte Haube mit dem freien Ende des Stutzens stoffschlüssig verbunden ist, und dass die Verbindungsstelle durch gleichzeitiges Durchschneiden von Haube und Stutzen an der Trennstelle abgetrennt wird.

Es ist aber auch denkbar, dass der Flansch von der Behälterwand beabstandet ist, dass zwischen Flansch und Behälterwand ein sich parallel zum Flansch hin erstreckender Flanschring angebracht ist, dass die über den Flanschanschluss gestülpte Haube mit dem äusseren Rand des Flanschringes stoffschlüssig verbunden ist, und dass die Verbindungsstelle durch gleichzeitiges Durchschneiden von Haube und Flanschring an der Trennstelle abgetrennt wird.

Vorzugsweise ist die Haube mit dem Flanschanschluss durch eine Schweissung verbunden, und wird nach Beendigung der Reparatur bzw. Überprüfung die Haube wieder durch eine Schweissung druckdicht am Flanschanschluss befestigt.

Der Behälter, der nicht beansprucht ist, mit einer darin untergebrachten kältetechnischen Anlage zur Durchführung des Verfahrens nach der Erfindung ist dadurch gekennzeichnet, dass der Behälter durch stoffschlüssige Verbindungen seiner Teile gas- bzw. druckdicht verschlossen ist.

Eine Ausgestaltung des Behälters, der nicht beansprucht ist, ist dadurch gekennzeichnet, dass von der im Behälter befindlichen Anlage wenigstens ein Rohr durch die Behälterwand nach aussen geführt ist, und dass der Behälter zur Durchführung des wenigstens einen Rohrs einen von der Behälterwand nach aussen abstehenden Rohrstutzen aufweist, durch welchen das wenigstens eine Rohr nach aussen geführt und auf der Rohraussenseite mit dem äusseren Ende des Rohrstutzens druckdicht verbunden ist.

Insbesondere ist das wenigstens eine Rohr auf der Rohraussenseite mit dem äusseren Ende des Rohrstutzens durch eine Schweissung druckdicht verbunden.

Eine andere Ausgestaltung des Behälters, der nicht beansprucht ist, ist dadurch gekennzeichnet, dass am Behälter ein nach aussen gehender Flanschanschluss angeordnet ist, der einen Flansch aufweist, welcher durch einen aufgesetzten Deckel verschlossen ist, und dass der Flanschanschluss von einer am Flanschanschluss befestigten Haube umgeben ist, welche den Flanschanschluss nach aussen druckdicht abschliesst.

Eine weitere Ausgestaltung des Behälters, der nicht beansprucht ist, zeichnet sich dadurch aus, dass der Flansch von der Behälterwand beabstandet ist, dass am Flansch ein sich zum Behälter hin erstreckender Stutzen angebracht ist, und dass die über den Flanschanschluss und den Stutzen gestülpte Haube mit dem freien Ende des Stutzens stoffschlüssig verbunden ist.

Eine andere Ausgestaltung des Behälters, der nicht beansprucht ist, ist dadurch gekennzeichnet, dass der Flansch von der Behälterwand beabstandet ist, dass zwischen Flansch und Behälterwand ein sich parallel zum Flansch hin erstreckender Flanschring angebracht ist, und dass die über den Flanschanschluss gestülpte Haube mit dem äusseren Rand des Flanschringes stoffschlüssig verbunden ist.

Vorzugsweise ist die Haube mit dem Flanschanschluss durch eine Schweissung verbunden.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: im Ausschnitt ein Beispiel eines dauerhaft geschlossenen Behälters, der nicht beansprucht ist, mit einem darin angeordneten Wärmetauscher und nach aussen geführten Rohren, wobei der Behälter an Trennstellen aus mehreren Teilen zusammengeschweisst ist;
- Fig. 2: das Öffnen des Behälters zum Reparieren bzw. Überprüfen der darin befindlichen Anlage (Wärmetauscher) gemäss einem Beispiel des Behälters, der nicht beansprucht ist, wobei an einer Trennstelle ein Teil des Behälters abgetrennt wird;
- Fig. 3: einen Behälter mit einer darin befindlichen Anlage gemäss einem anderen Ausführungsbeispiel der Erfindung, mit einem speziell ausgebildeten Flanschanschluss und speziell ausgebildeten Rohrdurchführungen (Fig. 3(a)), sowie das Öffnen des Behälters am Flanschanschluss (Fig. 3(b)) und das Öffnen des Behälters an einer Rohrdurchführung (Fig. 3(c));
- Fig. 4: eine andere Art, den Behälter an der Rohrdurchführung gemäss Fig. 3 zu öffnen (Fig. 4(a)) und durch Nachschieben des Rohres wieder zu verschliessen (Fig. 4(b));
- Fig. 5: eine weitere Art, den Behälter an der Rohrdurchführung gemäss Fig. 3 zu öffnen (Fig. 4(a)) und durch Einfügen eines Rohrstücks wieder zu verschliessen (Fig. 4(b));
- Fig. 6: ein anderes Ausführungsbeispiel des Flanschanschlusses am Behälter (Fig. 6(a)) sowie die Art, ihn zu öffnen und zu schliessen (Fig. 6(b)); und
- Fig. 7: ein stark vereinfachte Schema einer modular aufgebauten Kälteanlage, bei der die einzelnen Module jeweils in einem dauerhaft abgeschlossenen Behälter untergebracht sind.

### WEGE ZUR AUSFÜHRUNG DER ERFINDUNG

Im Zentrum der Erfindung steht gemäss Fig. 1 ein Behälter 10, der durch stoffschlüssige Verbindungen zwischen seinen einzelnen Teilen dauerhaft druck- bzw. gasdicht verschlossen ist und im Innenraum 11 eine Anlage kältetechnischer Art (z.B. einen Kältekreislauf) aufweist, von der in Fig. 1 beispielhaft ein Wärmetauscher 16 dargestellt ist. Der Behälter 10 wird in zwei (oder mehr) Behälterteilen 12,13 gebaut und nach dem Einbau der Anlage bzw. des Moduls oder dgl. an einer oder mehreren Trennstellen 14, 15 über seinen Umfang stoffschlüssig verbunden. Im Falle einer Reparatur oder Überprüfung der im Innenraum 11 befindlichen Anlage, bei der man an das "Innenleben" kommen muss, wird der Behälter beispielsweise an der Trennstelle 15 aufgetrennt bzw. aufgeschnitten (Fig. 2) und nach erfolgter Reparatur bzw. Überprüfung wiederverschlossen.

Am günstigsten ist es bezüglich der Dichtigkeit und Stabilität, die Behälterteile 12, 13 an den Trennstellen 14,15 zu verschweissen oder hart zu verlöten, also metallisch zu verschliessen (die Materialien des Behälters 10 sind üblicherweise aber nicht ausschliesslich Stahl oder Edelstähle).

Der Wärmetauscher 16 der Fig. 1 bzw. 2 weist Rohre 17,18 auf, die vom Wärmetauscher 16 aus durch die Wand des Behälters 10 nach aussen geführt sind, um beispielsweise gemäss Fig. 7 an gemeinsame Sammelleitungen SL1, SL2 angeschlossen zu werden. Im Beispiel der Fig. 1, 2, welche unter anderem einen Ausschnitt des nicht beanspruchten Behälters 10 zeigen, sind die Rohre 17, 18 direkt an ihrem Durchtritt durch die Behälterwand durch eine Schweissung 19 bzw. 20 befestigt und abgedichtet.

Um jedoch im Falle einer Reparatur oder bei der Entsorgung an das "Innenleben" des Kältemoduls (Wärmeaustauscher 16) zu kommen und diese allenfalls ausbauen zu können, ist eine Schweissnaht direkt an der Behälterwand nicht sinnvoll, da diese Schweissnaht nursehrschwer zugänglich ist.

Es werden daher erfindungsgemäss, wie beispielhaft in Fig. 3 dargestellt, bei der Durchführung der Rohre 17 und 18 durch die Behälterwand nach aussen von der Behälterwand abstehende Rohrstutzen 21, 22 vorgesehen. Schweisst man zuerst die Rohrstutzen 21, 22 an den Behälter 10 und zieht die Rohre 17, 18 der im Innenraum 11 befindlichen Anlagenteile (Wärmetauscher 16 etc.) durch diese Rohrstutzen 21, 22 und verschweisst dieselben zueinander am Ende der Rohrstutzen (Schweissung 19 bzw. 20), so kann im Reparaturfall mit einer Trennscheibe oder einem ähnlichen Werkzeug oder Verfahren an einer vorgegebenen Trennstelle 23 (Fig. 3(a, c)) der aussen liegende Rohrstutzen 21 und das darin befindliche Rohr 17 zum Wärmetauscher 16 aufgetrennt werden und so der Wärmetauscher 16 einfach aus- und wieder eingebaut werden. Anschliessend werden Rohr 17 und Rohrstutzen 21 an der Trennstelle 23 durch eine neue (zurückgesetzte) Schweissung 19' erneut stoffschlüssig und druckdicht verbunden (Fig. 3(c)).

Wenn durch einen Schnitt durch das Rohr 17 an einer zweiten, weiter aussen liegenden Trennstelle 23' gemäss Fig. 4(a) eine Lücke L in der Rohrleitung erzeugt wird, kann der Wärmetauscher 16 gemäss Fig. 4(b) "nachgeschoben" und die noch verbleibende kürzere Leitung des Wärmetauschers 16 erneut mit der bauseitigen Leitung (Schweissung 19") und dem (nun kürzeren) Rohrstutzen 21 (Schweissung 19') verschweisst werden.

Es ist aber auch - wenn der Wärmetauscher 16 nicht nachgeschoben werden soll - denkbar (Fig. 5), an drei Trennstellen 23, 23' und 23" der Rohrleitung Schnitte anzubringen (Fig. 5(a)), durch die eine Lücke L' entsteht. Diese Lücke wird später durch Einsetzen eines entsprechenden Rohrstücks 34 wieder geschlossen, das an die verbliebenen Rohrenden durch Schweissungen 33 und 33' angeschlossen und durch eine Schweissung 19' mit dem verkürzten Rohrstutzen 21 verbunden wird (Fig. 5(b)). Auf diese Weise kann der Wärmetauscher 16 im Behälter 10 an der ursprünglichen Position verbleiben.

Dies gilt für alle Verbindungen zwischen dem Wärmetauscher 16 (oder weiteren Leitungsdurchführungen) und ausserhalb des Behälters 10 befindlichen, bauseitigen Anlageteilen, welche eine Durchführung durch die Behälterwand voraussetzen und welche mit Werkzeugen nicht oder nur sehr schwer zugänglich sind (siehe die unzugängliche Verbindung 24 in Fig. 3(a)). Zugängliche Verbindungen (z.B. 25 in Fig. 3(a)), bei denen man den Wärmetauscher 16 "innen" lösen und demontieren kann, werden (normalerweise, jedoch nicht zwingend) auf die gleiche Weise ausgeführt, jedoch werden in diesem Fall die Leitung und der Rohrstutzen nicht durchgeschnitten, sondern verbleiben in dem ursprünglichen Zustand.

Die bisherigen Aussagen treffen sinngemäss für das metallische Verschliessen bei einem am Behälter 10 angeordneten Flanschanschluss zu (siehe Flanschanschlüsse 26 in Fig. 3 und 26' in Fig. 6). Auch in diesem Fall wird das Öffnen im Detail so gelöst, dass die Schweissnaht einfach "ausgeschnitten" werden kann und noch genügend Material verbleibt, um wieder eine neue Schweissnaht anbringen zu können.

Der Flanschanschluss 26 im Ausführungsbeispiel der Fig. 3 umfasst einen Flansch 27 am Ende eines aus der Behälterwand herausragenden Rohrstücks, der durch entsprechende Verschraubungen mit einem Deckel 28 verschlossen ist. Wie der vergrösserte Ausschnitt in Fig. 3(b) deutlich macht, ist an dem Flansch 27 ein zum Behälter hin gerichteter Stutzen 30 angeschweisst. Mit dem freien Ende dieses Stutzens ist eine Haube 29 verschweisst (Schweissung 31), die den Flansch Anschluss 26 vom Flansch 27 an gasdicht umschliesst. Um im Falle einer Reparatur oder Überprüfung die Haube 29 abzunehmen und damit Zugang zum Flanschanschluss 26 zu bekommen, werden Stutzen 30 und Haube 29 so an einer Trennstelle 32 durchschnitten (durchtrennt), dass der Abschnitt mit der Schweissung 31 abfällt. Die Haube 29 kann dann abgenommen und der Flanschanschluss 26 geöffnet werden. Soll der Flanschanschluss 26 anschliessend wieder gasdicht verschlossen werden, wird die Haube 29 aufgesetzt und an der Trennstelle 32 mit dem verkürzten Stutzen 30 durch eine neue Schweissung 31'verbunden.

Ein alternatives Ausführungsbeispiel für eine solche Flanschabdeckung ist in Fig. 6 dargestellt. Der dortige Flansch Anschluss 26' ist durch eine Haube 29' abgedeckt, die eine Krempe aufweist und am Aussenrand der Krempe mit einem Flanschring 37 verschweisst ist (Schweissung 35), der seinerseits am aus der Behälterwand herausragenden Rohrstück angeschweisst ist. Soll die Haube 29' abgenommen werden, werden an einer Trennstelle 36 die Kante und der Flanschring 37 durchtrennt, so dass der Abschnitt mit der Schweissung 35 entfernt und die Haube 29' abgenommen werden können.

Beim späteren Verschliessen werden Flanschring 37 und Haube 29' durch eine neue Schweissung 35' wieder gasdicht verbunden (Fig. 6 (b)).

Durch diese Art der Reparatur wird der durch stoffschlüssige Verbindungen seiner Teile gas- und druckdicht verschlossene Behälter 10 nach der Reparatur auf einfache Weise wieder verschlossen. Da eine solche Reparatur beziehungsweise Überprüfung nur sehr selten notwendig ist, ist diese Art des Öffnens und Wiederverschliessens sicherer und günstiger, als wenn abgedichteter Öffnungen dafür vorgesehenen würden.

### Bezugszeichenliste

- 10: Behälter
- 11: Innenraum
- 12,13: Behälterteil
- 14,15: Trennstelle
- 16: Wärmetauscher
- 17,18: Rohr
- 19,19',19": Schweissung
- 20: Schweissung
- 21,22: Rohrstutzen
- 23,23',23": Trennstelle
- 24: unzugängliche Verbindung
- 25: zugängliche Verbindung
- 26,26': Flanschanschluss
- 27: Flansch
- 28: Deckel
- 29,29': Haube
- 30: Stutzen
- 31,31': Schweissung
- 32,36: Trennstelle
- 33,33': Schweissung
- 34: Rohrstück
- 35,35': Schweissung
- 37: Flanschring
- 38: Verdichter
- 40: Kälteanlage
- KM1,KMn: Kältemodul
- L,L': Lücke
- SL1,SL2: Sammelleitung

## Patentansprüche

1. Verfahren zum Reparieren bzw. Überprüfen einer in einem dauerhaft druckdicht geschlossenen Behälter (10) untergebrachten kältetechnischen Anlage (16), bei welchem Verfahren der Behälter (10) an wenigstens einer vorgegebenen Trennstelle (14, 15; 23, 23', 23"; 32, 36) aufgeschnitten wird, die im Behälter (10) befindliche Anlage (16) repariert bzw. überprüft wird, und anschliessend der Behälter (10) an der Trennstelle (14, 15; 23, 23', 23"; 32, 36) wieder durch eine stoffschlüssige Verbindung verschlossen wird, wobei von der im Behälter (10) befindlichen Anlage (16) wenigstens ein Rohr (17, 18) durch die Behälterwand nach aussen geführt ist, **dadurch gekennzeichnet, dass** der Behälter (10) zur Durchführung des wenigstens einen Rohrs (17, 18) einen von der Behälterwand nach aussen abstehenden Rohrstutzen (21, 22) aufweist, durch welchen das wenigstens eine Rohr (17, 18) nach aussen geführt und auf der Rohraussenseite mit dem äusseren Ende des Rohrstutzens (21, 22) druckdicht verbunden ist, dass zur Reparatur bzw. Überprüfung der Anlage (16) der Rohrstutzen (21, 22) mit dem darin befindlichen Rohr (17, 18) an einer ersten vorgegebenen Trennstelle (23) durchschnitten wird, und dass nach der Reparatur bzw. Überprüfung der Rohrstutzen (21, 22) durch eine stoffschlüssige Verbindung mit dem durchgeführten Rohr (17, 18) wieder druckdicht verschlossen wird.

2. Verfahren nach Anspruch 1, **dadurch gekennzeichnet, dass** der Behälter (10) durch das Aufschneiden in wenigstens zwei separate Behälterteile (12, 13) aufgetrennt wird, und dass die wenigstens zwei separaten Behälterteile (12, 13) nach der Reparatur der Anlage wieder miteinander stoffschlüssig verbunden werden.

3. Verfahren nach Anspruch 2, **dadurch gekennzeichnet, dass** die wenigstens zwei separaten Behälterteile (12, 13) miteinander verschweisst werden.

4. Verfahren nach Anspruch 1, **dadurch gekennzeichnet, dass** das wenigstens eine Rohr (17, 18) auf der Rohraussenseite mit dem äusseren Ende des Rohrstutzens (21, 22) durch eine Schweissung (19, 20) druckdicht verbunden ist, und dass nach der Reparatur bzw. Überprüfung der Rohrstutzen (21, 22) durch eine Schweissung (19') mit dem durchgeführten Rohr (17, 18) wieder druckdicht verschlossen wird.

5. Verfahren nach Anspruch 1 oder 4, **dadurch gekennzeichnet, dass** das wenigstens eine Rohr (17, 18) an einer ausserhalb der ersten Trennstelle (23) liegenden zweiten Trennstelle (23') unter Ausbildung einer Lücke (L) im Rohr durchschnitten wird, dass nach der Reparatur bzw. Überprüfung zunächst das aus dem Behälter (10) kommende, abgeschnittene Rohr (17, 18) zur Schliessung der Lücke (L) durch den Rohrstutzen (21, 22) soweit nach aussen geschoben wird, dass es an der zweiten Trennstelle (23') an den aussen liegenden Teil des Rohres (17, 18) anschliesst, dass dann die beiden Enden des Rohres (17, 18) miteinander verbunden werden, und dass der Rohrstutzen (21, 22) durch eine stoffschlüssige Verbindung mit dem durchgeführten Rohr (17, 18) wieder druckdicht verschlossen wird.

6. Verfahren nach Anspruch 5, **dadurch gekennzeichnet, dass** die beiden Enden des Rohres (17, 18) durch eine Schweissung (19") miteinander verbunden werden.

7. Verfahren nach Anspruch 5 oder 6, **dadurch gekennzeichnet, dass** das wenigstens eine Rohr (17, 18) mit einem im Behälter (10) angeordneten Anlagenteil (16) verbunden ist, und dass das Rohr (17, 18) zusammen mit dem Anlagenteil (16) verschoben wird.

8. Verfahren nach Anspruch 1 oder 4, **dadurch gekennzeichnet, dass** das wenigstens eine Rohr (17, 18) an einer ausserhalb der ersten Trennstelle (23) liegenden zweiten Trennstelle (23') und an einer innerhalb des Behälters (10) liegenden dritten Trennstelle (23") unter Ausbildung einer Lücke (L') im Rohr (17, 18) durchschnitten wird, dass nach der Reparatur bzw. Überprüfung in die Lücke (L') zur Schliessung der Lücke (L') ein entsprechendes Rohrstück (34) eingesetzt und an der zweiten und dritten Trennstelle (23', 23") mit den Enden des Rohres (17, 18) verbunden wird, und dass der Rohrstutzen (21, 22) durch eine stoffschlüssige Verbindung mit dem eingesetzten Rohrstück (34) wieder druckdicht verschlossen wird.

9. Verfahren nach Anspruch 8, **dadurch gekennzeichnet, dass** das Rohrstück (34) mit den Enden des Rohres (17, 18) jeweils durch eine Schweissung (33, 33') verbunden wird.

10. Verfahren nach Anspruch 1, **dadurch gekennzeichnet, dass** am Behälter (10) ein nach aussen gehender Flanschanschluss (26, 26') angeordnet ist, der einen Flansch (27) aufweist, welcher durch einen aufgesetzten Deckel (28) verschlossen ist, dass der Flanschanschluss (26, 26') von einer am Flanschanschluss (26, 26') befestigten Haube (29, 29') umgeben ist, welche den Flanschanschluss (26, 26') nach aussen druckdicht abschliesst, dass zur Reparatur bzw. Überprüfung der im Behälter (10) befindliche Anlage (16) die Haube (29, 29') an einer Trennstelle (32, 36) aufgeschnitten wird, und dass nach Beendigung der Reparatur bzw. Überprüfung die Haube (29, 29') wieder druckdicht am Flanschanschluss (26, 26') befestigt wird.

11. Verfahren nach Anspruch 10, **dadurch gekennzeichnet, dass** der Flansch (27) von der Behälterwand beabstandet ist, dass am Flansch (27) ein sich zum Behälter (10) hin erstreckender Stutzen (30) angebracht ist, dass die über den Flanschanschluss (26) und den Stutzen (30) gestülpte Haube (29) mit dem freien Ende des Stutzens (30) stoffschlüssig verbunden ist, und dass die Verbindungsstelle durch gleichzeitiges Durchschneiden von Haube (29) und Stutzen (30) an der Trennstelle (32) abgetrennt wird.

12. Verfahren nach Anspruch 10, **dadurch gekennzeichnet, dass** der Flansch (27) von der Behälterwand beabstandet ist, dass zwischen Flansch (27) und Behälterwand ein sich parallel zum Flansch (27) hin erstreckender Flanschring (37) angebracht ist, dass die über den Flanschanschluss (26') gestülpte Haube (29') mit dem äusseren Rand des Flanschringes (37) stoffschlüssig verbunden ist, und dass die Verbindungsstelle durch gleichzeitiges Durchschneiden von Haube (29') und Flanschring (37) an der Trennstelle (36) abgetrennt wird.

13. Verfahren nach einem der Ansprüche 10 bis 12, **dadurch gekennzeichnet, dass** die Haube (29, 29') mit dem Flanschanschluss (26, 26') durch eine Schweissung (31 bzw. 35) verbunden ist, und dass nach Beendigung der Reparatur bzw. Überprüfung die Haube (29, 29') wieder durch eine Schweissung (31' bzw. 35') druckdicht am Flanschanschluss (26, 26') befestigt wird.

## Claims

1. Method for repairing or inspecting a refrigeration unit (16) accommodated in a container (10) which is closed in a permanently pressure-tight manner, in which method the container (10) is cut open at at least one predefined separation point (14, 15; 23, 23', 23"; 32, 36), the unit (16) situated in the container (10) is repaired or inspected, and subsequently the container (10) is sealed again at the separation point (14, 15; 23, 23', 23"; 32, 36) by way of a materially bonded connection, wherein at least one pipe (17, 18) is led to the outside through the container wall from the unit (16) situated in the container (10), **characterized in that**, for leading through the at least one pipe (17, 18), the container (10) comprises a pipe connector (21, 22) which projects outwards from the container wall, and through which the at least one pipe (17, 18) is led to the outside and is connected in a pressure-tight manner on the pipe outer side to the outer end of the pipe connector (21, 22), **in that**, for the purpose of repair or inspection of the unit (16), the pipe connector (21, 22), with the pipe (17, 18) situated therein, is cut through at a first predefined separation point (23), and **in that**, after the repair or inspection, the pipe connector (21, 22) is sealed again in a pressure-tight manner by way of a materially bonded connection to the led-through pipe (17, 18).

2. Method according to Claim 1, **characterized in that** the container (10) is separated into at least two separate container parts (12, 13) as a result of the cutting-open, and **in that**, after the repair of the unit, the at least two separate container parts (12, 13) are connected to one another again in a materially bonded manner.

3. Method according to Claim 2, **characterized in that** the at least two separate container parts (12, 13) are welded to one another.

4. Method according to Claim 1, **characterized in that** the at least one pipe (17, 18), on the pipe outer side, is connected in a pressure-tight manner to the outer end of the pipe connector (21, 22) by a weld (19, 20), and **in that**, after the repair or inspection, the pipe connector (21, 22) is sealed again in a pressure-tight manner by way of a connection by a weld (19') to the led-through pipe (17, 18).

5. Method according to Claim 1 or 4, **characterized in that** the at least one pipe (17, 18) is cut through at a second separation point (23'), situated outside the first separation point (23), resulting in the formation of a gap (L) in the pipe, **in that**, after the repair or inspection, firstly, for the purpose of closing the gap (L), the cut pipe (17, 18) coming out of the container (10) is pushed outwards through the pipe connector (21, 22) to such an extent that it adjoins, at the second separation point (23'), that part of the pipe (17, 18) which is situated at the outside, **in that** the two ends of the pipe (17, 18) are then connected to one another, and **in that** the pipe connector (21, 22) is sealed again in a pressure-tight manner by way of a materially bonded connection to the led-through pipe (17, 18).

6. Method according to Claim 5, **characterized in that** the two ends of the pipe (17, 18) are connected to one another by a weld (19").

7. Method according to Claim 5 or 6, **characterized in that** the at least one pipe (17, 18) is connected to a unit part (16) arranged in the container (10), and **in that** the pipe (17, 18) is displaced together with the unit part (16).

8. Method according to Claim 1 or 4, **characterized in that** the at least one pipe (17, 18) is cut through at a second separation point (23'), situated outside the first separation point (23), and at a third separation point (23"), situated within the container (10), resulting in the formation of a gap (L') in the pipe (17, 18), **in that**, after the repair or inspection, for the purpose of closing the gap (L'), a corresponding pipe piece (34) is inserted into the gap (L') and is connected at the second and third separation points (23', 23") to the ends of the pipe (17, 18), and **in that** the pipe connector (21, 22) is sealed again in a pressure-tight manner by way of a materially bonded connection to the inserted pipe piece (34).

9. Method according to Claim 8, **characterized in that** the pipe piece (34) is connected to the ends of the pipe (17, 18) in each case by a weld (33, 33').

10. Method according to Claim 1, **characterized in that**, at the container (10), there is arranged an outwardly extending flange connection (26, 26') comprising a flange (27) which is closed off by a mounted cover (28), **in that** the flange connection (26, 26') is surrounded by a hood (29, 29') which is fastened to the flange connection (26, 26') and which seals the flange connection (26, 26') outwardly in a pressure-tight manner, **in that**, for the purpose of repair or inspection of the unit (16) situated in the container (10), the hood (29, 29') is cut open at a separation point (32, 36), and **in that**, after the end of the repair or inspection, the hood (29, 29') is fastened again in a pressure-tight manner to the flange connection (26, 26').

11. Method according to Claim 10, **characterized in that** the flange (27) is spaced apart from the container wall, **in that** a connector (30) extending towards the container (10) is attached to the flange (27), **in that** the hood (29), which is fitted over the flange connection (26) and the connector (30), is connected in a materially bonded manner to the free end of the connector (30), and **in that** the connection point is separated by simultaneous cutting-through of the hood (29) and the connector (30) at the separation point (32).

12. Method according to Claim 10, **characterized in that** the flange (27) is spaced apart from the container wall, **in that** a flange ring (37) extending parallel to the flange (27) is arranged between the flange (27) and the container wall, **in that** the hood (29'), which is fitted over the flange connection (26'), is connected in a materially bonded manner to the outer edge of the flange ring (37), and **in that** the connection point is separated by simultaneous cutting-through of the hood (29') and the flange ring (37) at the separation point (36).

13. Method according to one of Claims 10 to 12, **characterized in that** the hood (29, 29') is connected to the flange connection (26, 26') by a weld (31 or 35), and **in that**, after the end of the repair or inspection, the hood (29, 29') is fastened again in a pressure-tight manner to the flange connection (26, 26') by a weld (31' or 35').

## Revendications

1. Procédé de réparation ou de vérification d'un système de réfrigération (16) situé dans un contenant (10) fermé en permanence de manière étanche à la pression, procédé dans lequel le contenant (10) est ouvert par découpage au niveau d'au moins un point de séparation prédéterminé (14, 15 ; 23, 23', 23" ; 32, 36), le système (16) situé dans le contenant (10) est réparé ou vérifié, puis le contenant (10) est refermé au point de séparation (14, 15 ; 23, 23', 23" ; 32, 36) par une liaison de matière, au moins un tube (17, 18) étant guidé du système (16), situé dans le contenant (10), vers l'extérieur à travers la paroi du contenant, **caractérisé en ce que**, pour permettre le guidage de l'au moins un tube (17, 18), le contenant comporte un manchon de tube (21, 22) qui fait saillie de la paroi de contenant vers l'extérieur et à travers lequel l'au moins un tube (17, 18) est guidé vers l'extérieur et est relié de manière étanche à la pression, du côté extérieur du tube, à l'extrémité extérieure du manchon de tube (21, 22), **en ce que**, pour effectuer la réparation ou la vérification du système (16), le manchon de tube (21, 22) pourvu du tube (17, 18) à l'intérieur est découpé à un premier point de séparation prédéterminé (23), et **en ce que**, après la réparation ou la vérification, le manchon de tube (21, 22) est refermé de manière étanche à la pression par une liaison de matière avec le tube (17, 18) guidé à travers celui-ci.

2. Procédé selon la revendication 1, **caractérisé en ce que** le contenant (10) est séparé, en raison de l'ouverture par découpage, en au moins deux parties de contenant distinctes (12, 13), et **en ce que**, après la réparation du système, les au moins deux parties de contenant distinctes (12, 13) sont à nouveau reliées l'une à l'autre par une liaison de matière.

3. Procédé selon la revendication 2, **caractérisé en ce que** les au moins deux parties de contenant distinctes (12, 13) sont soudées l'une à l'autre.

4. Procédé selon la revendication 1, **caractérisé en ce que** l'au moins un tube (17, 18) est relié de manière étanche à la pression, du côté extérieur du tube, à l'extrémité extérieure du manchon de tube (21, 22) par une soudure (19, 20), et **en ce que**, après la réparation ou la vérification, le manchon de tube (21, 22) est refermée de manière étanche à la pression par une soudure (19') avec le tube (17, 18) guidé à travers celui-ci.

5. Procédé selon la revendication 1 ou 4, **caractérisé en ce que** l'au moins un tube (17, 18) est coupé à un deuxième point de séparation (23'), situé à l'extérieur du premier point de séparation (23), avec formation d'un interstice (L) dans le tube, **en ce que**, après la réparation ou la vérification, d'abord le tube coupé (17, 18), sortant du contenant (10), est poussé vers l'extérieur à travers le manchon de tube (21, 22) pour fermer l'interstice (L) jusqu'à ce qu'il se raccorde, au niveau du deuxième point de séparation (23'), à la partie extérieure du tube (17, 18), **en ce que** les deux extrémités du tube (17, 18) sont ensuite reliées l'une à l'autre, et **en ce que** le manchon de tube (21, 22) est refermé de manière étanche à la pression par une liaison de matière avec le tube (17, 18) guidé à travers celui-ci.

6. Procédé selon la revendication 5, **caractérisé en ce que** les deux extrémités du tube (17, 18) sont reliées l'une à l'autre par une soudure (19").

7. Procédé selon la revendication 5 ou 6, **caractérisé en ce que** l'au moins un tube (17, 18) est relié à une partie de système (16) disposée dans le contenant (10), et **en ce que** le tube (17, 18) est déplacé conjointement avec la partie de système (16).

8. Procédé selon la revendication 1 ou 4, **caractérisé en ce que** l'au moins un tube (17, 18) est coupé à un deuxième point de séparation (23') situé à l'extérieur du premier point de séparation (23) et à un troisième point de séparation (23") situé à l'intérieur du contenant (10) avec formation d'un interstice (L') dans le tube (17, 18), **en ce que**, après la réparation ou la vérification, un morceau de tube correspondant (34) est inséré dans l'interstice (L') pour fermer l'interstice (L') et relié aux extrémités du tube (17, 18) aux deuxième et troisième points de séparation (23', 23"), et **en ce que** le manchon de tube (21, 22) est refermé de manière étanche à la pression par une liaison de matière avec le morceau de tube inséré (34).

9. Procédé selon la revendication 8, **caractérisé en ce que** le morceau de tube (34) est relié à chacune des extrémités du tube (17, 18) par une soudure (33, 33').

10. Procédé selon la revendication 1, **caractérisé en ce qu'**un raccord à bride (26, 26') allant vers l'extérieur est disposé au niveau du contenant (10) et comporte une bride (27) qui est fermée par un couvercle (28) placé dessus, **en ce que** le raccord à bride (26, 26') est entouré par un capot (29, 29') qui est fixé au raccord à bride (26, 26') et qui ferme le raccord à bride (26, 26') de manière étanche à la pression vis-à-vis de l'extérieur, **en ce que**, pour effectuer la réparation ou la vérification du système (16) situé dans le contenant (10), le capot (29, 29') est ouvert par découpage à un point de séparation (32, 36), et **en ce que**, une fois que la réparation ou la vérification est terminée, le capot (29, 29') est fixé à nouveau de manière étanche à la pression au raccord à bride (26, 26').

11. Procédé selon la revendication 10, **caractérisé en ce que** la bride (27) est espacée de la paroi du contenant, **en ce qu'**un manchon (30), s'étendant vers le contenant (10), est monté sur la bride (27), **en ce que** le capot (29), posé sur le raccord à bride (26) et le manchon (30), est relié par une liaison de matière à l'extrémité libre du manchon (30), et **en ce que** le point de liaison est séparé du capot (29) et du manchon (30) au point de séparation (32) par découpage simultané.

12. Procédé selon la revendication 10, **caractérisé en ce que** la bride (27) est espacée de la paroi du contenant, **en ce qu'**une bague de bride (37), s'étendant parallèlement à la bride (27), est montée entre la bride (27) et la paroi du contenant, **en ce que** le capot (29'), embouti sur le raccord à bride (26'), est relié par une liaison de matière au bord extérieur de la bague de bride (37), et **en ce que** le point de liaison est séparé par découpage simultané du capot (29') et de la bague de bride (37) au point de séparation (36).

13. Procédé selon l'une des revendications 10 à 12, **caractérisé en ce que** le capot (29, 29') est relié au raccord à bride (26, 26') par une soudure (31 ou 35), et **en ce que**, une fois la réparation ou la vérification terminée, le capot (29, 29') est à nouveau fixé au raccord à bride (26, 26') de manière étanche à la pression par une soudure (31' ou 35').
